# EUROPÄISCHE PATENTSCHRIFT

(11) **EP 4 009 848 B1**
(45) Veröffentlichungstag und Bekanntmachung des Hinweises auf die Patenterteilung: **17.05.2023**
(21) Anmeldenummer: 20750241.0
(22) Anmeldetag: 30.07.2020
(51) Int. Cl.: A47L 15/23

(54) **VORRICHTUNG ZUR BEFESTIGUNG EINES SPÜLARMS IN EINER SPÜLMASCHINE**
DEVICE FOR SECURING A SPRAY ARM IN A DISHWASHER
DISPOSITIF DE FIXATION D'UN BRAS DE PULVÉRISATION DANS UN LAVE-VAISSELLE

(30) Priorität: 06.08.2019 DE 102019121174
(43) Veröffentlichungstag der Anmeldung: 15.06.2022
(73) Patentinhaber: Winterhalter Gastronom GmbH, 88074 Meckenbeuren (DE)
(72) Erfinder: KEMPTER, Nico, 88094 Oberteuringen (DE); ARNEGGER, Markus, 88099 Neukirch (DE)
(74) Vertreter: Herrmann, Daniel
(86) Internationale Anmeldenummer: PCT/EP2020/071543
(87) Internationale Veröffentlichungsnummer: WO 2021/023622

(56) Entgegenhaltungen:
- DE-U1-202014 105 113
- US-A- 4 869 428
- US-A1- 2013 206 179

## Beschreibung

### Technisches Gebiet der Erfindung

Die vorliegende Erfindung betrifft eine Vorrichtung zur Befestigung eines Spülarms in einer Spülmaschine, und eine entsprechende Baugruppe, ein entsprechendes Spülsystem und eine entsprechende Spülmaschine jeweils mit Verwendung dieser Vorrichtung.

### Hintergrund der Erfindung

In Spülmaschinen wird das Spülgut üblicherweise mit Spüllauge gereinigt und anschließend mit klarem Frischwasser nachgespült. Es wird je nach Bauart zwischen Transportgeschirrspülmaschinen (Korb- oder Bandtransportmaschinen), und Programmautomaten (Haubendurchschubmaschine mit Haube oder Untertischmaschine mit Tür) unterschieden.

Geschirrspülmaschinen verfügen typischerweise über eine Behandlungszone, in der das Spülgut mit Wasser und Spülmittel beaufschlagt wird, sowie über eine Zone zum Beladen der Spülmaschine mit Spülgut, wobei diese Zone zum Beladen von Spülgut bei einer Transportgeschirrspülmaschine in der Regel ein Vorhang oder eine Tür umfasst, bei einer Haubendurchschubmaschine eine Haube umfasst und bei einer Untertischmaschine in der Regel eine Tür umfasst durch die jeweils das Spülgut in die Behandlungszone eingebracht wird.

Für eine Beladung der Geschirrspülmaschine mit zu reinigendem Spülgut kommen in der Regel Spülgutbehälter, wie zum Beispiel Spülkörbe, zum Einsatz, die für den Verwender aus der Geschirrspülmaschine bzw. Behandlungszone herausnehmbar ausgebildet sind.

Insbesondere aus Gründen des Umweltschutzes und des sparsamen Umgangs mit Ressourcen (insbesondere Wasser, Chemie und Energie) werden immer größere Anforderungen an solche Spülmaschinen gestellt.

Zum Beaufschlagen von zu reinigendem Spülgut mit Spülflüssigkeit verfügt die Geschirrspülmaschine in der Behandlungszone über eine Sprüheinrichtung wie zum Beispiel einen Spülarm mit Sprühdüsen.

In Geschirrspülmaschinen finden heute drehende Spülarme häufigen Einsatz. Diese Spülarme sollten zur täglichen Reinigung aus der Maschine herausgenommen werden, sodass eine schnelle Verriegelung oder Verrastung auf der Spülmaschine wünschenswert wäre. Dazu können Schnappriegel verwendet werden.

Bei Spülsystemen sowohl im gewerblichen wie auch im häuslichen Bereich ist die Reduzierung der Nachspülmenge von großer Bedeutung. Da das Spülfeld bzw. der Spülarm über eine Wasserdüse angetrieben wird und dieses Wasser nicht mehr der Nachspülung zur Verfügung steht, wäre hier eine leichtgängige Lagerung des Spülfeldes wünschenswert, um die Nachspülmenge zu reduzieren. Häufig wird die Kraft jedoch nur über zwei Teilflächen, also nur mittels einer teilweisen Umschließung der Rotationsachse, übertragen, was zu erhöhten Reibkräften führen kann. Außerdem kann die Auflagefläche durch die tägliche Entnahme des Spülarms sowie durch unsachgemäße Anwendung aufgrund der nur teilweisen Schließung schnell verschleißen.

Ferner muss oftmals vor dem Fügen der Oberschale und Unterschale des Spülarms die Verriegelung montiert werden, da die Riegel bauartbedingt nicht nachträglich in das Spülfeld eingeschnappt werden können. Da die Spülfeldschalen oftmals miteinander verschweißt werden, wären die Riegel beim Schweißprozess im Weg.

US 2013/206179 A1 offenbart einen Armmechanismus einer Geschirrspülmaschine, der eine Flüssigkeitsversorgungswellenanordnung mit einem darauf montierten drehbaren Gleitlager und eine Armanordnung mit einem länglichen inneren Flüssigkeitsströmungsraum entlang eines Armkörpers und einer oder mehreren Flüssigkeitsausstoßöffnungen umfasst. Die Armanordnung ist über einen Verriegelungsmechanismus der Armanordnung, der in das drehbare Gleitlager eingreift, lösbar an der Zufuhrwellenanordnung montiert, so dass sich die Armanordnung während des Ausstoßens von Flüssigkeit aus den Flüssigkeitsausstoßöffnungen mit dem drehbaren Gleitlager dreht.

### Zusammenfassung der Erfindung

Es ist daher eine Aufgabe der vorliegenden Erfindung eine Vorrichtung zur Befestigung eines Spülarms in einer Spülmaschine bereitzustellen, die für den Benutzer einfach zu bedienen ist, als letzten Arbeitsschritt in die Montage erfolgen kann und den Umfang der Rotationsachse des Spülarms zu einem größeren Anteil (bis hin zu vollständig) umschließt.

Diese Aufgabe wird durch eine Baugruppe gemäß Anspruch 1, ein Spülsystem gemäß Anspruch 14 und eine Spülmaschine gemäß Anspruch 15 gelöst. Die Unteransprüche betreffen besonders vorteilhafte Ausführungsformen.

Die Erfindung löst diese Aufgabe, weil die erfindungsgemäße Baugruppe die Merkmale von Anspruch 1 aufweist.

Das erfindungsgemäße Spülsystem und die erfindungsgemäße Spülmaschine umfassen jeweils diese erfindungsgemäße Baugruppe.

Durch die Rastnase kann der Spülarm während der Rotation des Spülarms verlässlich in Position gehalten werden. Durch das Aufliegen des zweiten Bauteils mit seiner Aussparung auf im Wesentlichen der Hälfte des Umfangs der Rotationsachse erlaubt die Umschließung der Rotationsachse zu einem größeren Anteil, nämlich zu einem im Wesentlichen vollständigen Umschließen der Achse unter Verwendung der Baugruppe.

Die größere Auflagefläche verringert den Verschleiß im Gegensatz zu einer geringeren, teilweisen Schließung der Achse. Durch die vergrößerte Auflagefläche wird auch die Kraft gleichmäßig auf die Rotationsachse übertragen, was dazu führt, dass sich der Spülarm leichter dreht, was wiederum zu einer Reduzierung der benötigten Wasser-Nachspülmenge führt. Ferner kann die Vorrichtung als letztes Teil in der Montage, also nach dem Schweißvorgang der beiden Spülfeldschalen des Spülarms, verbaut werden, bei Defekt ausgetauscht werden und händisch betrieben werden. Dies führt zu einer deutlich verbesserten Fertigung, zu einer deutlich verbesserten Wartung und zu einem einfacheren Betrieb durch den Benutzer.

Diese und weitere Merkmale und Vorteile der Erfindung werden anhand der nachfolgenden detaillierten Beschreibung von weiteren bevorzugten Ausführungsformen besonders deutlich.

### Kurze Beschreibung der Zeichnungen

- Fig. 1A: zeigt die Unterseite einer Ausführungsform der beanspruchten Vorrichtung.
- Fig. 1B: zeigt die Oberseite einer Ausführungsform der beanspruchten Vorrichtung.
- Fig. 2A: zeigt die Unterseite einer Ausführungsform der beanspruchten Vorrichtung.
- Fig. 2B: zeigt die Oberseite einer Ausführungsform der beanspruchten Vorrichtung.
- Fig. 3A: zeigt die Oberseite einer Ausführungsform der beanspruchten Baugruppe in einem Zustand in dem der Spülarm an der Rotationsachse befestigt ist.
- Fig. 3B: zeigt einen seitlichen Querschnitt einer Ausführungsform der beanspruchten Baugruppe in dem Zustand in dem der Spülarm an der Rotationsachse befestigt ist.
- Fig. 3C: zeigt einen seitlichen Querschnitt einer Ausführungsform der beanspruchten Baugruppe in dem Zustand in dem der Spülarm an der Rotationsachse befestigt ist.
- Fig. 4A: zeigt die Oberseite einer Ausführungsform der beanspruchten Baugruppe in einem Zustand in dem der Spülarm nicht an der Rotationsachse befestigt ist.
- Fig. 4B: zeigt einen seitlichen Querschnitt einer Ausführungsform der beanspruchten Baugruppe in dem Zustand in dem der Spülarm nicht an der Rotationsachse befestigt ist.
- Fig. 5: zeigt einen seitlichen Querschnitt einer Ausführungsform das beanspruchten Spülsystems in dem Zustand in dem der Spülarm an der Rotationsachse befestigt ist.
- Fig. 6: zeigt eine Ausführungsform der beanspruchten Spülmaschine.

### Detaillierte Beschreibung

Figur 1A zeigt die Unterseite einer Ausführungsform der beanspruchten Vorrichtung. Figur 1B zeigt die Oberseite der Vorrichtung.

Die Vorrichtung (10, 10a, 10b) dient der Befestigung eines Spülarms (20) in einer Spülmaschine (40), wobei die Vorrichtung (10, 10a, 10b) Folgendes umfasst: ein erstes Bauteil (1), das eine Rastnase (11) aufweist, wobei die Rastnase (11) ausgelegt ist, an einem Teil des Spülarms (20) einzurasten; ein zweites Bauteil (2), das eine Aussparung (21) aufweist durch die das zweite Bauteil (2) ausgelegt ist, auf im Wesentlichen der Hälfte des Umfangs einer Rotationsachse (4) für den Spülarm (20) aufzuliegen; ein drittes Bauteil (3), das elastisch ist, wobei das dritte Bauteil (3) an dem ersten Bauteil (1) und an dem zweiten Bauteil (2) befestigt ist und sich derart zwischen dem ersten Bauteil (1) und dem zweiten Bauteil (2) erstreckt, dass das erste Bauteil (1) und das zweite Bauteil (2) aufeinander zu und voneinander weg (siehe Pfeil in Fig. 1B) bewegbar angeordnet sind, wobei das dritte Bauteil (3) ausgelegt ist, das erste und zweite Bauteil (1, 2) voneinander weg zu bewegen und dadurch das Einrasten der Rastnase (11) an dem Teil des Spülarms (20) und das Aufliegen des zweiten Bauteils (2) auf im Wesentlichen der Hälfte des Umfangs der Rotationsachse (4) zu bewirken, und wobei die Vorrichtung (10, 10a, 10b) ausgelegt ist, durch eine Bewegung des ersten Bauteils (1) auf das zweite Bauteil (2) zu, die Rastnase (11) von dem Teil des Spülarms (20) zu lösen und ein Teil des ersten Bauteils (1) an der Rotationsachse (4) vorbei zu bewegen.

Die Vorrichtung (10, 10a, 10b) kann eine Aussparung (21) haben, die (im Wesentlichen) halbkreisförmig ist oder (im Wesentlichen) die Form einer Hälfte eines Rechtecks oder Quadrats aufweist.

Das zweite Bauteil (2) kann ausgelegt sein, auf der Hälfte des Umfangs der Rotationsachse (4) aufzuliegen.

Die Aussparung (21) kann derart dimensioniert und geformt sein, dass dadurch das zweite Bauteil (2) ausgelegt ist, auf einem Kreisbogen, der einem Kreisausschnitt mit einem Winkel im Bereich von 160° bis 180°, vorzugsweise 170° bis 180°, besonders bevorzugt 180°, entlang des Umfangs der Rotationsachse (4) aufzuliegen.

Vorzugsweise ist das dritte Bauteil (3) eine Druckfeder. Eine solche Druckfeder liefert die Rückstellkraft um das erste Bauteil und das zweite Bauteil voneinander zu entfernen.

Das dritte Bauteil (3) kann ausgelegt sein, das erste und zweite Bauteil (2) voneinander weg zu bewegen und dadurch das Aufliegen des zweiten Bauteils (2) auf der Hälfte des Umfangs der Rotationsachse (4) zu bewirken.

Die Befestigung des Spülarms (20) in der Spülmaschine (40) umfasst beispielsweise, dass das erste und zweite Bauteil (2) voneinander weg bewegt werden und dadurch das Einrasten der Rastnase (11) an dem Teil des Spülarms (20) und das Aufliegen des zweiten Bauteils (2) auf im Wesentlichen der Hälfte des Umfangs der Rotationsachse (4) bewirkt wird.

Das erste Bauteil (1) kann ein Riegel-Drücker sein und das zweite Bauteil (2) kann ein Riegel-Schnapper sein. Das erste, zweite und dritte Bauteil (3) können miteinander verschnappbar sein.

Figur 2A zeigt die Unterseite einer Ausführungsform der beanspruchten Vorrichtung. Fig. 2B zeigt die Oberseite der Vorrichtung.

Das erste Bauteil (1) kann ein oder mehrere Stifte (12) aufweisen, die ausgelegt sind, durch die Bewegung des ersten Bauteils (1) auf das zweite Bauteil (2) zu, an der Rotationsachse vorbei bewegt zu werden und dadurch die Befestigung des Spülarms (20) in der Spülmaschine (40) zu lösen. Jeder der ein oder mehreren Stifte (12) sind dabei ein oder mehreren Auflageflächen (13) des zweiten Bauteils (2) einer weiteren, auf der anderen Seite der Rotationsachse (4) gegenüberliegenden Vorrichtung zugeordnet.

Die Bewegung des ersten und zweiten Bauteils (1, 2) voneinander weg kann durch die Rastnase (11) und/oder ein oder mehrere weitere Rastnasen (22) begrenzt werden, wobei das zweite Bauteil (2) die ein oder mehreren weiteren Rastnasen (22) aufweist und die eine oder mehreren weiteren Rastnasen (22) am ersten Bauteil (1) lösbar einrastbar sind.

Das erste und zweite Bauteil (2) können bei den Bewegungen aufeinander zu und voneinander weg aneinander, beispielsweise an Führungsflächen (14), entlang gleiten, um ein leichtes und sicheres gleiten der Einzelteile zueinander zu fördern.

Das erste Bauteil (1) kann einen Griff (16) für einen Benutzer aufweisen, nämlich zur Bewirkung der Bewegung des ersten Bauteils (1) auf das zweite Bauteil (2) zu.

Das dritte Bauteil (3) kann ausgelegt sein, bei Loslassen des Griffs (16) durch den Benutzer, das erste und zweite Bauteil (2) voneinander weg zubewegen und dadurch das Einrasten der Rastnase (11) an dem Teil des Spülarms (20) und das Aufliegen des zweiten Bauteils (2) auf dem Umfang der Rotationsachse (4) zu bewirken.

Figur 3A zeigt die Oberseite einer Ausführungsform der beanspruchten Baugruppe (100) in einem Zustand in dem der Spülarm an der Rotationsachse befestigt ist. Figuren 3B und 3C zeigt einen seitlichen Querschnitt der Baugruppe in dem Zustand in dem der Spülarm an der Rotationsachse befestigt ist.

Die Baugruppe (100) umfasst:
eine erste (10a) irgendeiner der hier beschriebenen Vorrichtungen (10) und eine zweite (10b) irgendeiner der hier beschriebenen Vorrichtungen (10) (die erste Vorrichtung 10a kann identisch oder verschieden sein von der zweiten Vorrichtung 10b), wobei die erste und zweite Vorrichtungen (10a, 10b) ausgelegt sind, durch die Bewegung des Teils des ersten Bauteils (1) der ersten (10a) der zwei Vorrichtungen (10a, 10b) an der Rotationsachse vorbei das zweite Bauteil (2) der zweiten Vorrichtung (10b), welches dem zweiten Bauteil (2) der ersten Vorrichtung (10a) gegenüber und angrenzend angeordnet ist, von der Rotationsachse (4) oder der Aussparung (21) des zweiten Bauteils (2) der ersten Vorrichtung (10a) wegzuschieben, um dadurch das Aufliegen des zweiten Bauteils (2) der zweiten Vorrichtung (10b) auf dem Umfang der Rotationsachse (4) aufzuheben.

Figur 4A zeigt die Oberseite einer Ausführungsform der beanspruchten Baugruppe in einem Zustand in dem der Spülarm nicht an der Rotationsachse befestigt ist. Fig. 4B zeigt einen seitlichen Querschnitt der Baugruppe in dem Zustand in dem der Spülarm nicht an der Rotationsachse befestigt ist.

Das zweite Bauteil (2) der ersten Vorrichtung (10a) und das zweite Bauteil (2) der zweiten Vorrichtung (10b) kann jeweils ausgelegt sein aufgrund ihrer Aussparungen (21) zusammen den Umfang der Rotationsachse (4) teilweise oder vollständig zu umschließen und darauf aufzuliegen.

Die erste Vorrichtung (10a) und die zweite Vorrichtung (10b) können in einer gemeinsamen Ebene liegen. Die Aussparung (21) des zweiten Bauteils (2) der ersten Vorrichtung (10a) und die Aussparung (21) des zweiten Bauteils (2) der zweiten Vorrichtung (10b) können in einer gemeinsamen Ebene liegen.

In der Baugruppe (100) können die am Riegel-Drücker (z.B. Bauteil 1 von Vorrichtung 10a) befindlichen Stifte (12), bei Betätigung, den gegenüberliegenden Riegel-Schnapper (z.B. Bauteil 2 von Vorrichtung 10b) zurückschieben. Das zweite Bauteil bzw. der Riegel-Schnapper (2) von der ersten und zweiten Vorrichtung (10a, 10b) der Baugruppe (100) weist dabei jeweils Flächen auf, auf die die Stifte (12) des gegenüberliegenden ersten Bauteils bzw. Riegel-Drückers (1) beim Betätigen drücken und das zweite Bauteil bzw. den Riegel-Schnapper (2) so nach hinten, also von der Rotationsachse weg, schieben, um so die Rotationsachse freizulegen und somit die Befestigung des Spülarms in der Spülmaschine aufzuheben.

Das erste Bauteil bzw. Riegel-Drücker (1) einer jeden hier beschriebenen Vorrichtung (10, 10a, 10b) kann Gleitfläche (15) hin zum Spülarm bzw. Spülgut Feld aufweisen, die ein leichtes und sicheres gleiten der Einzelteile gegenüber dem Spülarm bzw. Spülfeld fördern und somit ein leichteres Betätigen durch den Benutzer (mittels Griff 16) erlauben. Der Griff (16) erlaubt dem Benutzer das erste Bauteil bzw. Riegel-Drücker (1) ergonomisch betätigen zu können.

Die hier beschriebenen Vorrichtungen (10 10a, 10b) und hier beschriebenen Baugruppe ermöglichen es, dass das Befestigungsmittel (Riegel) des Spülarms an der Rotationsachse in der Spülmaschine als letztes Bauteil montiert werden kann. Während des verschweißens der Einzelschalen des Spülarms gibt es somit kein störendes Bauteil. Das Gleitlager auf der Rotationsachse wird durch die bis zu 360° Umschließung gleichmäßig belastet.

Die hierin beschriebene Vorrichtung umfasst dabei drei Bauteile, nämlich das erste Bauteil (1), der sogenannte Regel-Drücker, dem zweiten Bauteil (2), dem sogenannten Riegel-Schnapper, sowie ein drittes, elastisches Bauteil (3), welches vorzugsweise eine Druckfeder ist. Am Riegel-Drücker befindet sich eine Rastnase (11) welche am Gegenstück, dem Spülarm bzw. Spülfeld, einrasten kann und die Baugruppe (100) somit sicher im Spülarm bzw. Spülfeld hält. Die Rastnase (11) ermöglicht es, dass die Baugruppe (100) nach dem Schweißvorgang der beiden Einzelschalen des Spülarms bzw. Spülfeldes einzurasten.

Die Baugruppe (100) selbst kann zusätzlich über die zwei weiteren Rastnasen (22) am Riegel-Schnapper, welche am Riegel-Drücker einrasten, zusammengehalten werden. Die Druckfeder drückt die beiden Bauteile in ihre Endposition. Es wird jeweils eine Riegel-Baugruppe (100) von links und eine von rechts in das Spülfeld eingerastet. Beim Betätigen der Riegel-Drücker wird der jeweils gegenüberliegende Riegel-Schnapper über zwei Stifte (12) die sich am Riegel-Drücker befinden, nach hinten geschoben, also von der Rotationsachse (4) weggeschoben. Dadurch wird der Bereich um die Rotationsachse (4) freigegeben und der Spülarm (20) kann ein bzw. ausgebaut werden. Nach dem Loslassen werden die ersten und zweiten Bauteile durch die Feder wieder in ihre Endposition gedrückt und die Rotationsachse wird umschlossen.

Mit anderen Worten, wenn der Benutzer das erste Bauteil (1) einer ersten Vorrichtung (10, 10a), zum Beispiel mittels des Griffes (16), betätigt, also von außen Kraft auf das erste Bauteil (1) ausübt, sodass das dritte Bauteil (3) zusammengestaucht wird bzw. sich darin potentielle Energie aufbaut, löst sich die Rastnase (11) von dem Teil des Spülarms (20), wo die Rastnase ursprünglich eingerastet war, bevor der Benutzer das erste Bauteil (1) betätigte. Die Rastnase (11) sorgt dabei dafür, dass die Vorrichtung (10, 10a) sicher im Spülarm (20) während der Rotation des Spülarms befestigt ist. Während nun also das dritte Bauteil (3) zusammengedrückt wird bzw. sich darin potentielle Energie aufbaut, werden ein oder mehrere Stifte (12) des ersten Bauteils (1) seitlich an der Rotationsachse (4) vorbeigeschoben, um, mittels Kontakt der Stifte mit ein oder mehreren dazugehörigen Auflageflächen (13) des gegenüberliegenden zweiten Bauteils (2) einer weiteren, zweiten Vorrichtung (10b), das zweite Bauteil (2) von der Rotationsachse (4) weg zu schieben und gleichzeitig das dritte Bauteil (3) der zweiten Vorrichtung (10b) zusammen zu pressen bzw. darin potentielle Energie aufzubauen. Durch dieses Entfernen des zweiten Bauteils der zweiten Vorrichtung von der Rotationsachse weg wird die Rotationsachse zumindest teilweise freigelegt und die Befestigung des Spülarms an der Rotationsachse in der Spülmaschine gelöst. Die Rastnase (11) des ersten Bauteils der zweiten Vorrichtung (10b) sorgt dabei auch dafür, dass dem zweiten bzw. dritten Bauteil der zweiten Vorrichtung bei diesem Vorgang, und keiner gleichzeitigen Betätigung des ersten Bauteils der zweiten Vorrichtung durch den Benutzer, ein Widerstand derart bereitgestellt wird, dass sich das erste Bauteil der zweiten Vorrichtung durch diesen Vorgang nicht von der Rotationsachse weg bewegt.

Betätigt, gleichzeitig oder zeitversetzt zur Betätigung des ersten Bauteils der ersten Vorrichtung, nun der Benutzer, zum Beispiel mittels Eingreifen in den Griff (16), das erste Bauteil (1) der zweiten Vorrichtung (10b) in dem der Benutzer das erste Bauteil in Richtung der Rotationsachse schiebt und somit das dritte Bauteil der zweiten Vorrichtung zusätzlich zusammenpresst bzw. darin potentielle Energie weiter aufbaut, werden die ein oder mehreren Stifte (12) der zweiten Vorrichtung seitlich an der Rotationsachse (4) vorbeigeschoben, um, mittels Kontakt der Stifte mit ein oder mehreren dazugehörigen Auflageflächen (13) des zweiten Bauteils (2) der ersten Vorrichtung (10a), das zweite Bauteil (2) der ersten Vorrichtung (10a) von der Rotationsachse weg zu schieben und ggf. gleichzeitig das dritte Bauteil der ersten Vorrichtung (10a) weiter zusammen zu pressen bzw. weitere potentielle Energie darin aufzubauen. Durch diese Entfernung des zweiten Bauteils der ersten Vorrichtung (10a) vor der Rotationsachse weg wird die Rotationsachse (4) weiter freigelegt und der Vorgang des Auflösens der Befestigung des Spülarms an der Rotationsachse in der Spülmaschine weiter fortgeführt. Durch Betätigung eines der ersten Bauteile (1) der zwei Vorrichtungen (10a, 10b) wird die Befestigung des Spülarms (20) an der Rotationsachse (4) in der Spülmaschine schon aufgehoben, wobei in jedem Falle bei der Betätigung von beiden ersten Bauteilen (1) der ersten und zweiten Vorrichtungen (10a, 10b) die Rotationsachse komplett freigelegt wird, und der Spülarm kann von der Rotationsachse entfernt werden, zum Beispiel um den Spülarm zu reinigen oder auszutauschen.

Figur 5 zeigt einen seitlichen Querschnitt einer Ausführungsform des beanspruchten Spülsystems in dem Zustand in dem der Spülarm an der Rotationsachse befestigt ist.

Das Spülsystem (30) für eine Spülmaschine (40) umfasst dabei:
eine der hierin beschriebenen Baugruppen (100);
den Spülarm (20);
die Rotationsachse (4) zur Rotation des Spülarms (20);
wobei die Rotationsachse (4) derart durch die Baugruppe (100) verläuft, dass, in jeder der ersten Vorrichtung (10a) und der zweiten Vorrichtung (10b) der Baugruppe (100), das dritte Bauteil (3) sich senkrecht zur Rotationsachse (4) zwischen dem ersten Bauteil (1) und dem zweiten Bauteil (2) erstreckt, so dass das erste Bauteil (1) und das zweite Bauteil (2) senkrecht zur Rotationsachse (4) aufeinander zu und voneinander weg bewegbar angeordnet sind, und die Rotationsachse (4) sowohl durch die Aussparung (21) der ersten Vorrichtung (10a) als auch durch die Aussparung (21) der zweiten Vorrichtung (10b) verläuft.

Figur 6 zeigt eine Ausführungsform der beanspruchten Spülmaschine. Die Spülmaschine (40) umfasst dabei das Spülsystem (30). Eine Zuleitung (41) für die Zuleitung von Leitungswasser, ein oder mehrere Umwälzpumpen (42), einen Tank (43) mit einem Sieb (44), ein oder mehrere Leitungen (45) von dem Tank (43) zu den ein oder mehreren Spülarmen (20), wobei die Leitungen (45) und die Pumpe (42) Spülflüssigkeit von dem Tank (43) zu den Sprühdüsen (46) der Spülarme (20) leitet. Jeder der Spülarme (20) kann dabei leicht um die Rotationsachse (4) rotieren (siehe Pfeile in Figuren 5 und 6) und mittels Betätigung eines oder beider ersten Bauteile (1) der Baugruppe (100) leicht in Richtung (siehe Pfeile in Figuren 5 und 6) der Rotationsachse (4) von der Rotationsachse (4) heruntergezogen werden.

Diese und weitere in der vorstehenden Beschreibung, den Ansprüchen und der Zeichnung offenbarten (optionalen) Merkmale können sowohl einzeln als auch in beliebiger Kombination für die Ausführung der Erfindung in ihren verschiedenen Ausgestaltungen Verwendung finden.

**Referenzzeichenliste:**

| | | | |
|---|---|---|---|
| erstes Bauteil | 1 | | |
| zweites Bauteil | 2 | | |
| drittes Bauteil | 3 | | |
| Rotationsachse | 4 | | |
| Vorrichtung | 10, 10a, 10b | | |
| Rastnase | 11 | | |
| Stifte | 12 | | |
| Auflagefläche | 13 | | |
| Führungsfläche | 14 | | |
| Gleitfläche | 15 | | |
| Griff | 16 | | |
| Spülarm | 20 | | |
| Aussparung | 21 | | |
| weitere Rastnasen | 22 | Spülsystem | 30 |
| Spülmaschine | 40 | Zuleitung | 41 |
| Pumpe | 42 | Tank | 43 |
| Sieb | 44 | Leitungen | 45 |
| Baugruppe | 100 | | |

## Patentansprüche

1. Eine Baugruppe (100), umfassend:
eine erste Vorrichtung (10, 10a) zur Befestigung eines Spülarms (20) in einer Spülmaschine (40) und eine zweite Vorrichtung (10, 10b) zur Befestigung des Spülarms (20) in der Spülmaschine (40), die erste Vorrichtung (10, 10a) und die zweite Vorrichtung (10, 10b) jeweils umfassend:
ein erstes Bauteil (1);
ein zweites Bauteil (2), das eine Aussparung (21) aufweist durch die das zweite Bauteil (2) ausgelegt ist, auf im Wesentlichen der Hälfte des Umfangs einer Rotationsachse (4) für den Spülarm (20) aufzuliegen; und
ein drittes Bauteil (3), das elastisch ist;
wobei das zweite Bauteil (2) der ersten Vorrichtung (10a) und das zweite Bauteil (2) der zweiten Vorrichtung (10b) ausgelegt sind aufgrund ihrer Aussparungen (21) zusammen den Umfang der Rotationsachse (4) im Wesentlichen vollständig zu umschließen;
die erste Vorrichtung (10, 10a) und die zweite Vorrichtung (10, 10b) ist jeweils **dadurch gekennzeichnet, dass**
das erste Bauteil (1) eine Rastnase (11) aufweist, wobei die Rastnase (11) ausgelegt ist, an einem Teil des Spülarms (20) einzurasten, und
dadurch, dass das dritte Bauteil (3) an dem ersten Bauteil (1) und an dem zweiten Bauteil (2) befestigt ist und sich derart zwischen dem ersten Bauteil (1) und dem zweiten Bauteil (2) erstreckt, dass das erste Bauteil (1) und das zweite Bauteil (2) aufeinander zu und voneinander weg bewegbar angeordnet sind, und
dadurch, dass das dritte Bauteil (3) ausgelegt ist, das erste und zweite Bauteil (1, 2) voneinander weg zu bewegen und dadurch das Einrasten der Rastnase (11) an dem Teil des Spülarms (20) und das Aufliegen des zweiten Bauteils (2) auf im Wesentlichen der Hälfte des Umfangs der Rotationsachse (4) zu bewirken, und
dadurch, dass die Vorrichtung (10, 10a, 10b) ausgelegt ist, durch eine Bewegung des ersten Bauteils (1) auf das zweite Bauteil (2) zu, die Rastnase (11) von dem Teil des Spülarms (20) zu lösen und ein Teil des ersten Bauteils (1) an der Rotationsachse vorbei zu bewegen.

2. Die Baugruppe (100) nach Anspruch 1, wobei die Aussparung (21) halbkreisförmig oder im wesentlichen halbkreisförmig ist.

3. Die Baugruppe (100) nach einem der vorangehenden Ansprüche, wobei das zweite Bauteil (2) ausgelegt ist, auf der Hälfte des Umfangs der Rotationsachse (4) aufzuliegen.

4. Die Baugruppe (100) nach einem der vorangehenden Ansprüche, wobei die Aussparung (21) derart dimensioniert und geformt ist, dass dadurch das zweite Bauteil (2) ausgelegt ist, auf einem Kreisbogen, der einem Kreisausschnitt mit einem Winkel im Bereich von 160° bis 180°, vorzugsweise 170° bis 180°, besonders bevorzugt 180°, entlang des Umfangs der Rotationsachse (4) aufzuliegen.

5. Die Baugruppe (100) nach einem der vorangehenden Ansprüche, wobei das dritte Bauteil (3) eine Druckfeder ist.

6. Die Baugruppe (100) nach einem der vorangehenden Ansprüche, wobei das dritte Bauteil (3) ausgelegt ist, das erste und zweite Bauteil (2) voneinander weg zu bewegen und dadurch das Aufliegen des zweiten Bauteils (2) auf der Hälfte des Umfangs der Rotationsachse (4) zu bewirken.

7. Die Baugruppe (100) nach einem der vorangehenden Ansprüche, wobei die Befestigung des Spülarms (20) in der Spülmaschine (40) umfasst, dass das erste und zweite Bauteil (2) voneinander weg bewegt werden und dadurch das Einrasten der Rastnase (11) an dem Teil des Spülarms (20) und das Aufliegen des zweiten Bauteils (2) auf im Wesentlichen der Hälfte des Umfangs der Rotationsachse (4) bewirkt wird.

8. Die Baugruppe (100) nach einem der vorangehenden Ansprüche, wobei das Teil des ersten Bauteils (1), welches Teil an der Rotationsachse vorbei bewegbar ist, ein oder mehrere Stifte (12) aufweist, die ausgelegt sind, durch ihre Bewegung an der Rotationsachse vorbei, die Befestigung des Spülarms (20) in der Spülmaschine (40) zu lösen.

9. Die Baugruppe (100) nach einem der vorangehenden Ansprüche, wobei die Bewegung des ersten und zweiten Bauteils (2) voneinander weg durch die Rastnase (11) und/oder ein oder mehrere weitere Rastnasen (22) begrenzt wird, wobei das zweite Bauteil (2) die ein oder mehreren weiteren Rastnasen (22) aufweist und die eine oder mehreren weiteren Rastnasen (22) am ersten Bauteil (1) lösbar einrastbar sind.

10. Die Baugruppe (100) nach einem der vorangehenden Ansprüche, wobei das erste und zweite Bauteil (2) bei den Bewegungen aufeinander zu und voneinander weg aneinander entlang gleiten.

11. Die Baugruppe (100) nach einem der vorangehenden Ansprüche, wobei das erste Bauteil (1) einen Griff (16) für einen Benutzer aufweist zur Bewirkung der Bewegung des ersten Bauteils (1) auf das zweite Bauteil (2) zu, vorzugsweise wobei das dritte Bauteil (3) ausgelegt ist, bei Loslassen des Griffs (16) durch den Benutzer, das erste und zweite Bauteil (2) voneinander weg zubewegen und dadurch das Einrasten der Rastnase (11) an dem Teil des Spülarms (20) und das Aufliegen des zweiten Bauteils (2) auf dem Umfang der Rotationsachse (4) zu bewirken.

12. Die Baugruppe (100) nach einem der vorangehenden Ansprüche,
wobei die erste und zweite Vorrichtungen (10a, 10b) ausgelegt sind, durch die Bewegung des Teils des ersten Bauteils (1) der ersten (10a) der zwei Vorrichtungen (10a, 10b) an der Rotationsachse vorbei das zweite Bauteil (2) der zweiten Vorrichtung (10b), welches dem zweiten Bauteil (2) der ersten Vorrichtung (10a) gegenüber und angrenzend angeordnet ist, von der Rotationsachse (4) oder der Aussparung (21) des zweiten Bauteils (2) der ersten Vorrichtung (10a) wegzuschieben, um dadurch das Aufliegen des zweiten Bauteils (2) der zweiten Vorrichtung (10b) auf dem Umfang der Rotationsachse (4) aufzuheben.

13. Die Baugruppe (100) nach einem der vorangehenden Ansprüche, wobei die erste Vorrichtung (10a) und die zweite Vorrichtung (10b) in einer gemeinsamen Ebene liegen, und/oder
wobei die Aussparung (21) des zweiten Bauteils (2) der ersten Vorrichtung (10a) und die Aussparung (21) des zweiten Bauteils (2) der zweiten Vorrichtung (10b) in einer gemeinsamen Ebene liegen.

14. Ein Spülsystem (30) für eine Spülmaschine (40), das Spülsystem (30) umfassend:
die Baugruppe (100) nach einem der Ansprüche 1 bis 13;
der Spülarm (20);
die Rotationsachse (4) zur Rotation des Spülarms (20);
wobei die Rotationsachse (4) derart durch die Baugruppe (100) verläuft, dass, in jeder der ersten Vorrichtung (10a) und der zweiten Vorrichtung (10b) der Baugruppe (100), das dritte Bauteil (3) sich senkrecht zur Rotationsachse (4) zwischen dem ersten Bauteil (1) und dem zweiten Bauteil (2) erstreckt, so dass das erste Bauteil (1) und das zweite Bauteil (2) senkrecht zur Rotationsachse (4) aufeinander zu und voneinander weg bewegbar angeordnet sind, und die Rotationsachse (4) sowohl durch die Aussparung (21) der ersten Vorrichtung (10a) als auch durch die Aussparung (21) der zweiten Vorrichtung (10b) verläuft.

15. Eine Spülmaschine (40) umfassend das Spülsystem (30) nach Anspruch 14.

## Claims

1. Assembly (100) comprising:
a first device (10, 10a) for securing a spray arm (20) in a dishwasher (40) and a second device (10, 10b) for securing the spray arm (20) in the dishwasher (40), the first device (10, 10a) and the second device (10, 10b) respectively comprising:
a first component (1);
a second component (2) which has a recess (21) by means of which the second component (2) is designed to contact substantially on half of the circumference of a rotational axis (4) for the spray arm (20); and
a third component (3) which is elastic;
wherein the second component (2) of the first device (10a) and the second component (2) of the second device (10b) are designed, due to their recesses (21), to collectively and substantially completely enclose the circumference of the rotational axis (4);
the first device (10, 10a) and the second device (10, 10b) are respectively **characterized in that**
the first component (1) has a latching lug (11), wherein the latching lug (11) is designed to engage on a part of the spray arm (20), and
**in that** the third component (3) is secured to the first component (1) and to the second component (2) and extends between the first component (1) and the second component (2) in such a way that the first component (1) and the second component (2) are arranged to be movable toward one another and away from one another, and
**in that** the third component (3) is designed to move the first and second component (1, 2) away from one another and thus to cause the engagement of the latching lug (11) on the part of the spray arm (20) and the contacting of the second component (2) on substantially half of the circumference of the rotational axis (4), and
**in that** the device (10, 10a, 10b) is designed, due to a movement of the first component (1) toward the second component (2), to release the latching lug (11) from the part of the spray arm (20) and to move a part of the first component (1) past the rotational axis.

2. Assembly (100) according to claim 1, wherein the recess (21) is semicircular or substantially semicircular.

3. Assembly (100) according to one of the preceding claims, wherein the second component (2) is designed to contact on half of the circumference of the rotational axis (4).

4. Assembly (100) according to one of the preceding claims, wherein the recess (21) is dimensioned and shaped in such a way that by this means the second component (2) is designed to contact on a circular arc, which corresponds to a circular sector with an angle in the range from 160° to 180°, preferably 170° to 180°, particularly preferably 180° along the circumference of the rotational axis (4).

5. Assembly (100) according to one of the preceding claims, wherein the third component (3) is a compression spring.

6. Assembly (100) according to one of the preceding claims, wherein the third component (3) is designed to move the first and second component (2) away from one another and by this means to cause the contacting of the second component (2) on half of the circumference of the rotational axis (4).

7. Assembly (100) according to one of the preceding claims, wherein the securing of the spray arm (20) in the dishwasher (40) comprises that the first and second component (2) are moved away from one another and by this means the engagement of the latching lug (11) on the part of the spray arm (20) is caused and the contacting of the second component (2) on substantially half of the circumference of the rotational axis (4) is caused.

8. Assembly (100) according to one of the preceding claims, wherein the part of the first component (1), which part is movable past the rotational axis, has one or more prongs (12) which are designed to release the securing of the spray arm (20) in the dishwasher (40) by means of their movement past the rotational axis.

9. Assembly (100) according to one of the preceding claims, wherein the movement of the first and second component (2) away from one another is limited by the latching log (11) and/or one or more additional latching lugs (22), wherein the second component (2) has the one or more additional latching lugs (22), and the one or more additional latching lugs (22) are releasably engageable on the first component (1).

10. Assembly (100) according to one of the preceding claims, wherein the first and second component (2) slide along one another during the movements toward one another and away from one another.

11. Assembly (100) according to one of the preceding claims, wherein the first component (1) has a handle (16) for a user for effecting the movement of the first component (1) toward the second component (2), preferably wherein the third component (3) is designed to move the first and second component (2) away from one another during release of the handle (16) by the user and by this means to cause the engagement of the latching lug (11) on the part of the spray arm (20) and the contacting of the second component (2) on the circumference of the rotational axis (4).

12. Assembly (100) according to one of the preceding claims, wherein the first and second devices (10a, 10b) are designed to push the second component (2) of the second device (10b), which is arranged opposite to and abutting the second component (2) of the first device (10a), away from the rotational axis (4) or the recess (21) of the second component (2) of the first device (10a), by means of the movement of the part of the first component (1) of the first (10a) of the two devices (10a, 10) past the rotational axis, in order to by this means cancel the contacting of the second component (2) of the second device (10b) on the circumference of the rotational axis (4).

13. Assembly (100) according to one of the preceding claims, wherein the first device (10a) and the second device (10b) lie in a common plane, and/or
wherein the recess (21) of the second component (2) of the first device (10a) and the recess (21) of the second component (2) of the second device (10b) lie in a common plane.

14. Washing system (30) for a washing machine (40), the washing system (30) comprising:
the assembly (100) according to one of claims 1 to 13;
the spray arm (20);
the rotational axis (4) for rotating the spray arm (20);
wherein the rotational axis (4) extends through the assembly (100) in such a way that, in each first device (10a) and second device (10b) of the assembly (100), the third component (3) extends between the first component (1) and the second component (2) perpendicular to the rotational axis (4) such that the first component (1) and the second component (2) are arranged movably toward one another and away from one another perpendicular to the rotational axis (4), and the rotational axis (4) extends both through the recess (21) of the first device (10a) and also through the recess (21) of the second device (10b).

15. Washing machine (40) comprising the washing system (30) according to claim 14

## Revendications

1. Sous-ensemble (100) comprenant :
un premier dispositif (10, 10a) pour la fixation d'un bras de lavage (20) dans un lave-vaisselle (40) et un deuxième dispositif (10, 10b) pour la fixation du bras de lavage (20) dans le lave-vaisselle (40), le premier dispositif (10, 10a) et le deuxième dispositif (10, 10b) comprenant chacun :
un premier composant (1) ;
un deuxième composant (2) qui présente un évidement (21) grâce auquel le deuxième composant (2) est conçu pour reposer globalement sur la moitié de la circonférence d'un axe de rotation (4) pour le bras de lavage (20) ; et
un troisième composant (3) qui est élastique ;
dans lequel le deuxième composant (2) du premier dispositif (10a) et le deuxième composant (2) du deuxième dispositif (10b) sont conçus pour entourer globalement entièrement, grâce à leurs évidements (21), la circonférence de l'axe de rotation (4) ;
le premier dispositif (10, 10a) et le deuxième dispositif (10, 10b) sont respectivement **caractérisés en ce que**
le premier composant (1) comprend un embout d'encliquetage (11), dans lequel l'embout d'encliquetage (11) est conçu pour s'encliqueter sur une partie du bras de lavage (20) et
le troisième composant (3) est fixé au premier composant (1) et au deuxième composant (2) et s'étend entre le premier composant (1) et le deuxième composant (2) de façon à ce que le premier composant (1) et le deuxième composant (2) soient disposés de manière mobile l'un vers l'autre et de façon à s'éloigner l'un de l'autre et
le troisième composant (3) est conçu pour éloigner les premier et deuxième composants (1, 2) l'un de l'autre et de provoquer ainsi l'encliquetage de l'embout d'encliquetage (11) sur la partie du bras de lavage (20) et l'appui du deuxième composant (2) sur globalement la moitié de la circonférence de l'axe de rotation (4) et
le dispositif (10, 10a, 10b) est conçu pour détacher, grâce à un mouvement du premier composant (1) vers le deuxième composant (2), l'embout d'encliquetage (11) de la partie du bras de lavage (20) et pour déplacer une partie du premier composant (1) le long de l'axe de rotation.

2. Sous-ensemble (100) selon la revendication 1, dans lequel l'évidement (21) présente une forme semi-circulaire ou globalement semi-circulaire.

3. Sous-ensemble (100) selon l'une des revendications précédentes, dans lequel le deuxième composant (2) est conçu pour reposer sur la moitié de la circonférence de l'axe de rotation (4).

4. Sous-ensemble (100) selon l'une des revendications précédentes, dans lequel l'évidement (21) est dimensionné et formé de façon à ce que le deuxième composant (2) soit conçu pour reposer sur un arc de cercle avec un angle de l'ordre de 160° à 180°, de préférence de 170° à 180°, plus particulièrement de préférence de 180°, le long de la circonférence de l'axe de rotation (4).

5. Sous-ensemble (100) selon l'une des revendications précédentes, dans lequel le troisième composant (3) est un ressort de compression.

6. Sous-ensemble (100) selon l'une des revendications précédentes, dans lequel le troisième composant (3) est conçu pour éloigner les premier et deuxième composants (2) l'un de l'autre et provoquer ainsi l'appui du deuxième composant (2) sur la moitié de la circonférence de l'axe de rotation (4).

7. Sous-ensemble (100) selon l'une des revendications précédentes, dans lequel la fixation du bras de lavage (20) dans le lave-vaisselle (40) comprend le fait que les premier et deuxième composants (2) sont éloignés l'un de l'autre et le fait que l'encliquetage de l'embout d'encliquetage (11) sur la partie du bras de lavage (20) et l'appui du deuxième composant (2) sur globalement la moitié de la circonférence de l'axe de rotation (4) sont provoqués.

8. Sous-ensemble (100) selon l'une des revendications précédentes, dans lequel la partie du premier composant (1), cette partie pouvant être déplacée le long de l'axe de rotation, comprend une ou plusieurs tiges (12) qui sont conçues pour détacher, grâce à leur déplacement le long de l'axe de rotation, la fixation du bras de lavage (20) dans le lave-vaisselle (40).

9. Sous-ensemble (100) selon l'une des revendications précédentes, dans lequel l'éloignement des premier et deuxième composants (2) l'un de l'autre est limité par l'embout d'encliquetage (11) et/ou un ou plusieurs autres embouts d'encliquetage (22), dans lequel le deuxième composant (2) comprend le ou les plusieurs embouts d'encliquetage (22) et le ou les plusieurs embouts d'encliquetage (22) peuvent être encliquetés de manière amovible sur le premier composant (1).

10. Sous-ensemble (100) selon l'une des revendications précédentes, dans lequel les premier et deuxième composants (2) coulissent le long l'un de l'autre lors des mouvements l'un vers l'autre et de l'éloignement l'un de l'autre.

11. Sous-ensemble (100) selon l'une des revendications précédentes, dans lequel le premier composant (1) comprend une poignée (16) pour un utilisateur, afin de provoquer le déplacement du premier composant (1) vers le deuxième composant (2), de préférence
dans lequel le troisième composant (3) est conçu pour, lors du relâchement de la poignée (16) par l'utilisateur, éloigner les premier et deuxième composants (2) l'un de l'autre et provoquer ainsi l'encliquetage de l'embout d'encliquetage (11) sur la partie du bras de lavage (20) et l'appui du deuxième composant (2) sur la circonférence de l'axe de rotation (4).

12. Sous-ensemble (100) selon l'une des revendications précédentes,
dans lequel les premier et deuxième dispositifs (10a, 10b) sont conçus pour éloigner, grâce au déplacement de la partie du premier composants (1) du premier (10a) des deux dispositifs (10a, 10b) le long de l'axe de rotation, le deuxième composant (2) du deuxième dispositif (10b), qui est disposé en face et de manière adjacente au deuxième composant (2) du premier dispositif (10a), de l'axe de rotation (4) ou de l'évidement (21) du deuxième composant (2) du premier dispositif (10a), afin de terminer l'appui du deuxième composant (2) du deuxième dispositif (10b) sur la circonférence de l'axe de rotation (4).

13. Sous-ensemble (100) selon l'une des revendications précédentes, dans lequel le premier dispositif (10a) et le deuxième dispositif (10b) se trouvent dans un plan commun et/ou
dans lequel l'évidement (21) du deuxième composant (2) du premier dispositif (10a) et l'évidement (21) du deuxième composant (2) du deuxième dispositif (10b) se trouvent dans un plan commun.

14. Système de lavage (30) pour un lave-vaisselle (40), ce système de lavage (30) comprenant :
le sous-ensemble (100) selon l'une des revendications 1 à 13 ;
le bras de lavage (20) ;
l'axe de rotation (4) pour la rotation du bras de lavage (20) ;
dans lequel l'axe de rotation (4) s'étend à travers le sous-ensemble (100) de façon à ce que, dans chacun des premier dispositif (10a) et deuxième dispositif (10b) du sous-ensemble (100), le troisième composant (3) s'étend perpendiculairement par rapport à l'axe de rotation (4) entre le premier composant (1) et le deuxième composant (2), de façon à ce que le premier composant (1) et le deuxième composant (2) soient disposés perpendiculairement par rapport à l'axe de rotation de manière mobile l'un vers l'autre ou de façon à s'éloigner l'un de l'autre et l'axe de rotation (4) s'étend aussi bien à travers l'évidement (21) du premier dispositif 10a) qu'à travers l'évidement (21) du deuxième dispositif (10b).

15. Lave-vaisselle (40) comprenant le système de lavage (30) selon la revendication 14.
